# EUROPÄISCHE PATENTSCHRIFT

(11) **EP 2 609 334 B1**
(45) Veröffentlichungstag und Bekanntmachung des Hinweises auf die Patenterteilung: **21.10.2015**
(21) Anmeldenummer: 10747851.3
(22) Anmeldetag: 27.08.2010
(51) Int. Cl.: F04D 9/06, F04D 13/06, F04D 29/42

(54) **GARTENPUMPE**
GARDEN PUMP
POMPE DE JARDIN

(43) Veröffentlichungstag der Anmeldung: 03.07.2013
(73) Patentinhaber: HUSQVARNA AB, 561 82 Huskvarna (SE)
(72) Erfinder: AGRAWAL, Ram Krishna, 89231 Neu-Ulm (DE); SCHIEDT, Christoph, 88483 Burgrieden (DE); LAMELI, Peter, 72662 Nürtingen (DE)
(74) Vertreter: Finkele, Rolf
(86) Internationale Anmeldenummer: PCT/EP2010/062540
(87) Internationale Veröffentlichungsnummer: WO 2012/025156

(56) Entgegenhaltungen:
- EP-B1- 1 554 497
- JP-A- 54 116 709
- JP-A- 58 158 395
- JP-A- 58 185 989
- JP-A- 58 210 396
- JP-A- 59 018 298
- US-A1- 2005 074 347
- US-A1- 2007 065 316

## Beschreibung

Die Erfindung betrifft eine Gartenpumpe mit Gefrierschutzeinrichtungen.

Eine Gartenpumpe kann bei unvollständiger Entleerung und unsachgemäßer Aufbewahrung im Winter dadurch beschädigt werden, dass das in der Pumpe enthaltene Wasser gefriert und die dabei auftretende Volumenerhöhung um ca. 10 % Teile der Pumpe beschädigt, wobei insbesondere das Aufbrechen von Wandteilen ein häufiger Schadensfall ist.

In der EP 1 554 497 B1 ist eine Tauchmotorpumpe beschrieben, bei welcher eine keramische Antriebswelle gegen Beschädigung bei Gefrieren des im Pumpengehäuse befindlichen Wassers geschützt wird, indem unterschiedliche, gegen die Laufradkammer abgegrenzte Hohlräume des Gehäuses mit einem geschlossenzelligen Schaumstoff ausgefüllt sind. Die Hohlräume sind über enge Kanäle oder Schlitze mit der Laufradkammer verbunden, so dass bei Druckerhöhung durch Gefrieren Wasser über die Kanäle in die Hohlräume ausweichen kann.

In der US 2007/0065316 A1 ist als Gefrierschutz vorgesehen, dass in einem Gehäuseteil eine Kammer mit geschlossenzelligem Schaum gefüllt ist und zu dem Wasser enthaltenen Bereich des Pumpengehäuses hin offen ist. Bei einer aus der US 2002/076337 A1 bekannten Trinkwasserpumpe ist ein Ausgleichsvolumen gegen Gefrierdruck durch einen entgegen einer Federkraft verschiebbaren Kolben gegeben.

In der JP 54116709 A2 ist als Ausgleichsvolumen eine luftgefüllte Kammer vorgesehen. In der JP 1200092 A ist eine flexible Membran relativ zu einer Gehäusewand unter Druck verlagerbar, um einen Überdruck beim Gefrieren von Wasser in einer Pumpenkammer zu begrenzen.

Eine ähnliche Pumpe mit einer Gefrierschutzeinrichtung ist auch aus der JP 54-116709 A bekannt.

Der vorliegenden Erfindung liegt die Aufgabe zugrunde, eine Gartenpumpe mit weiter verbessertem Schutz gegen durch gefrierendes Wasser in der Pumpe entstehenden Schaden anzugeben.

Die Erfindung ist im Patentanspruch 1 beschrieben. Die abhängigen Ansprüche enthalten vorteilhafte Ausgestaltungen und Weiterbildungen der Erfindung.

Die Erfindung berücksichtigt auf vorteilhafte Weise die beim Aufbau von Gartenpumpen mit Laufradanordnungen besonderen Verhaltensweisen beim Gefrieren von im Innern der Pumpe vorhandenem Wasser. Die Erfindung vermeidet insbesondere das Erfordernis, dass die Laufradanordnung als Ausbreitungsweg für durch Eisbildung verdrängten Wassers benötigt wird.

Als Hauptströmungsrichtung innerhalb der Pumpe sei der Strömungsweg vom Pumpeneingang durch die Laufradanordnung zum Pumpenausgang verstanden, wobei eine Vorkammer stromaufwärts und ein Druckraum stromabwärts der Laufradanordnung liegen. Der Druckraum ist typischerweise geometrisch verzweigt und kann die Laufradanordnung und/oder die Vorkammer umgeben. Neben der Hauptströmungsrichtung kann ein Rückstrompfad existieren, über welchen Wasser aus dem Druckbereich in die Vorkammer geleitet wird. Insbesondere in einer verbreiteten Ausführung der Pumpe mit Ausformung der Vorkammer als sogenannte Jet-Düse ist vorteilhafterweise das der Vorkammer als Gefrierschutz zugeordnete Ausgleichsvolumen auf einer der Vorkammer abgewandten Seite außerhalb einer die Vorkammer begrenzenden Trennwand angeordnet. Die wasserleitende Verbindung zwischen Vorkammer und dem zugeordneten Ausgleichsvolumen ist durch eine Öffnung in der Trennwand gegeben, deren Durchmesser so klein gehalten werden kann, dass die Störung der für die Düsenwirkung wesentlichen Wandform vernachlässigbar bleibt. Die Querschnittfläche der Öffnung ist vorteilhafterweise geringer als 50 mm², insbesondere geringer als 25 mm², vorzugsweise geringer als 15 mm². Vorteilhafterweise beträgt der Querschnitt der Öffnung wenigstens 5 mm². Es können mehrere voneinander beabstandete Öffnungen vorgesehen sein.

Das der Vorkammer zugeordnete Ausgleichsvolumen steht in vorteilhafter Ausführung auch in Verbindung mit dem Druckraum der Pumpe, wobei die Öffnung gegen den Durchtritt von Wasser beim Pumpenbetrieb vom Druckraum durch die Öffnung in die Vorkammer abgedichtet ist. Die Abdichtung kann durch ein Ventil, insbesondere ein Klappenventil gegeben sein. In vorteilhafter Ausführung kann die Abdichtung im Pumpenbetrieb dadurch gegeben sein, dass ein elastischer Körper, der das der Vorkammer zugeordnete Ausgleichsvolumen bildet, durch den Wasserdruck im Druckraum gegen die der Vorkammer abgewandte Seite der Trennwand gedrückt ist. Bei Stillstand der Pumpe ist der Wasserdruck zwischen allen Teilräumen ausgeglichen, solange Strömungspfade innerhalb der Teilräume und zwischen diesen nicht durch Eisbildung blockiert sind.

Bei einer mehrstufigen Laufradanordnung, bei welcher mehrere Pumpenlaufräder auf einer gemeinsamen, motorisch angetriebenen Laufradwelle befestigt und einzeln in in Hauptströmungsrichtung aufeinander folgenden Laufradkammern angeordnet sind, kann vorteilhafterweise in wenigstens einer der Laufradkammern, vorzugsweise in mehreren oder allen Laufradkammern jeweils wenigstens ein eigenes Ausgleichsvolumen vorgesehen sind.

Die Ausgleichsvolumina können in bevorzugter Ausführungsform durch elastisch komprimierbare Körper mit Gaseinschlüssen gebildet sein. In besonders vorteilhafter Ausführung können solche elastisch komprimierbaren Körper als in Formen herstellbare Gußkörper vorliegen, welche dabei in an die Geometrie der Innenstrukturen der Pumpe angepasster Gestalt erzeugt werden können. Vorzugsweise sind die Gaseinschlüsse durch sogenannte expandierte Mikrokugeln, gegeben, welche eine unter Druck deformierbare zugfeste Hülle besitzen und in ein elastisch verformbares Material eingebettet sind.

Die Erfindung ist nachfolgend anhand bevorzugter Ausführungsbeispiele unter Bezugnahme auf die Abbildungen noch eingehend veranschaulicht. Dabei zeigt:
- Fig. 1: einen Querschnitt durch eine Pumpe mit Jet-Düse,
- Fig. 2: einen Querschnitt durch eine mehrstufige Pumpe,
- Fig. 3: einen ersten komprimierbaren Körper zu Fig. 2,
- Fig. 4: einen zweiten komprimierbaren Körper zu Fig. 2.

Fig. 1 zeigt eine Schnittdarstellung durch ein Pumpengehäuse PG einer Pumpe mit einstufiger Laufradanordnung und einer Jet-Düsenanordnung. In der Darstellung ist der Übersichtlichkeit halber das durch unterbrochene Linien angedeutete Motorgehäuse MG sowie das im Betrieb in einer Laufkammer LK1 um eine Rotationsachse RA rotierende Pumpenlaufrad nicht mit aufgenommen.

Das Pumpengehäuse PG besitzt einen Pumpeneingang PE, welcher über eine Leitung mit einer Wasserquelle, beispielsweise einem Regenwassertank, verbunden werden kann. Ein Pumpenausgang PA kann beispielsweise mittels einer flexiblen Schlauchleitung zu einem oder mehreren Bewässerungsgeräten führen. Im Pumpenbetrieb bewirkt das in der Laufradkammer LK1 um die Rotationsachse RA rotierende Laufrad durch Fliehkräfte einen Transport des Wassers in der Laufradkammer radial von der Rotationsachse RA weg, wodurch über eine Vorkammer VK Wasser in die Laufradkammer LK1 nachströmt und aus dieser in einen Druckraum DR und von diesem in den Pumpenausgang PA austritt.

Um bei solchen durch den einstufigen Aufbau der Laufradanordnung kostengünstigen und dadurch vorteilhaften Gartenpumpen ein gutes Ansaugvermögen zu gewährleisten, ist es bekannt, die Vorkammer VK, welche in Hauptströmungsrichtung im Pumpenbetrieb stromaufwärts vor der Laufradkammer LK1 liegt, als sogenannte Jet-Düse auszubilden. Charakteristisch für die Jet-Düse sind zwei konzentrisch zueinander um die Rotationsachse RA angeordnete und in Richtung der Rotationsachse gegeneinander versetzte Düsenöffnungen D1 und D2, wobei die Düsenöffnung D1 einen Rückströmungspfad bildet, über welchen Wasser aus dem Druckraum DR entlang der Rotationsachse RA in die Düse D2 als bezüglich der Hauptströmungsrichtung stromabwärts in Richtung der Laufradkammer LK1 gerichteter Strahl eingeleitet wird, welcher in der Düse D2 einen zusätzlichen Sog auf das über den Pumpeneingang PA nachströmende Wasser ausübt. Die Vorkammer ist im Bereich der Düse D1 diese ringförmig umgebend ausgebildet.

Bei einem solchen vorteilhaft einfachen Aufbau einer Gartenpumpe mit einer Jet-Düsenanordnung ist gemäß der Erfindung für den Gefrierschutz mittels komprimierbaren Körpern ein erster komprimierbarer Körper K11 vorgesehen, welcher den Längsabschnitt der Düse D2 umgibt und vorzugsweise an der Außenfläche der die Düse D2 zur Rotationsachse RA hin begrenzenden Wand anliegt. Der komprimierbare Körper K11 kann separat hergestellt werden, wobei der komprimierbare Körper K11 dann vorzugsweise aus wenigstens zwei Teilkörpern besteht, und auf die Düse D2 von deren Außenseite her aufgesetzt werden kann. Der komprimierbare Körper K11 kann in anderer vorteilhafter Ausführung auch auf die durch ein eigenständiges Kunststoff-Spritzgussteil gebildete Düse D2 aufgespritzt und hierdurch besonders innig mit deren Außenwandflächen verbunden sein.

Der komprimierbare Körper K11 steht mit dem Druckraum DR als einer von mehreren Teilräumen der Pumpe in wasserleitender Verbindung, wobei diese wasserleitende Verbindung im skizzierten Beispielsfall durch die große, der Vorkammer VK abgewandte und dem Druckraum DR zuweisende Oberfläche des komprimierbaren Körpers K11 gegeben ist. Der komprimierbare Körper K11 dient vorteilhafterweise zugleich als Wärmeisolation, mittels welcher der Innenraum der Düse D2 bei einem eventuell auftretenden Gefriervorgang besonders geschützt ist und bei der Rotationsachse RA in der Düse D2 befindliches Wasser zeitlich besonders lange gegen Einfrieren geschützt ist. Wenn schließlich auch innerhalb der Düse D2 befindliches Wasser gefriert, ist typischerweise bereits aus dem die Düse D2 außerhalb des komprimierbaren Körpers K11 vorliegenden Teil des Druckraums DR und über den komprimierbaren Körper K11 auf die Außenwand der Düse D2 ein radialer Druck aufgebaut, so dass ein bei Einfrieren von Wasser innerhalb der Düse D2 entstehender Druck bereits vorkompensiert ist und die Gefahr einer Beschädigung der Wand der Düse D2 gering ist.

Von besonderem Vorteil bei einer Pumpenanordnung der in Fig. 1 dargestellten Art ist das Merkmal, dass von der die Düsenanordnung enthaltenden Vorkammer VK durch eine diese begrenzende Wand wenigstens eine Wandöffnung WO ausgebildet ist, welche eine wasserleitende Verbindung zu einem weiteren komprimierbaren Körper K12 bildet. Dieser ist vorteilhafterweise auf einer der Vorkammer VK abgewandten Seite der die Wandöffnung WO enthaltenden Wand der Vorkammer angeordnet und die Wandöffnung WO bildet die wasserleitende Verbindung zwischen der Vorkammer VK und dem dieser als Gefrierschutz zugeordneten komprimierbaren Körper K12. Bei in der Vorkammer VK durch gefrierendes Wasser ansteigenden Druck kann der noch flüssige Anteil durch die Wandöffnung WO entweichen und den komprimierbaren Körper K12 unter elastischer Verformung komprimieren. Während des regulären Pumpenbetriebs bei in der Laufradkammer LK1 rotierendem Pumpenlaufrad liegt im Druckraum DR ein Druck von beispielsweise 4 bar an. Wasser strömt über den genannten Rückströmungspfad aus dem Druckraum u. a. auch durch die Düse D1 in die Vorkammer und die Düse D2. Um ein unkontrolliertes Durchtreten von Wasser bei laufender Pumpe aus dem Druckraum DR durch die Wandöffnung WO in die Vorkammer zu verhindern, ist die Wandöffnung WO bei laufender Pumpe gegen den Durchtritt von Wasser abgedichtet. Hierfür kann auf der der Vorkammer VK abgewandten Seite der Wandöffnung ein Ventil, insbesondere ein Klappenventil angeordnet sein. In anderer vorteilhafter Ausführung kann eine Abdichtung allein durch Anliegen des komprimierbaren Körpers K12 an der Außenseite der Wand der Vorkammer um die Wandöffnung WO gegeben sein, wobei der erhöhte Druck in dem Druckraum DR den komprimierbaren Körper K12 gut abdichtend gegen die Wandaußenseite drückt. Komprimierbare Körper K11 und K12 können auch als ein zusammenhängender komprimierbarer Körper ausgebildet sein, solange dieser einen Wasserdurchtritt von der Vorkammer durch die Wandöffnung als Gefrierschutz ermöglicht.

Fig. 2 zeigt in zu Fig. 1 analoger Darstellung, gleichfalls wieder ohne detaillierte Darstellung des Motorgehäuses, einen Schnitt durch eine Gartenpumpe mit mehrstufiger Laufradanordnung, bei welcher in an sich gebräuchlicher Weise in Richtung der Rotationsachse RA mehrere Laufradkammern LK2 ausgebildet sind, in welchen jeweils eines von mehreren Laufrädern LR2 rotiert, und welche durch Kammertrennwände KT gegeneinander abgetrennt sind.

Das Pumpengehäuse besteht in dieser Ausführung aus einem Kunststoff-Gehäuseanteil PP sowie einem Blechmantel PM aus vorzugsweise rostfreiem Stahlblech.

Als Gefrierschutz sind hier mehrere komprimierbare Körper K21, K22, K23, K24 und K25 vorgesehen, welche unterschiedlichen Teilräumen des Innenraums des Pumpengehäuses zugeordnet sind. Dem die Laufradanordnung und die Vorkammer VK2 umgebenden Druckraum sind beispielsweise ein erster komprimierbarer Körper K21, ein vierter komprimierbarer Körper K24 und ein fünfter komprimierbarer Körper K25 zugeordnet. Der erste komprimierbare Körper K21, welcher in Fig. 3 isoliert in einer Schrägansicht dargestellt ist, liegt in Richtung der Rotationsachse RA gegen die Laufradanordnung und die Vorkammer VK2 versetzt an der Innenfläche des stirnseitigen Blechmantels PM an. Der vierte komprimierbare Körper K24 ist vorzugsweise als Ausschnitt aus einem Kreiszylindermantel ausgebildet und liegt an der Außenseite der Laufradanordnung von der Gehäuseaußenfläche beabstandet an. Es können vorteilhafterweise mehrere, um den Umfang der Laufradanordnung verteilt angeordnete solche vierte komprimierbare Körper K24 vorgesehen sein. Der fünfte komprimierbare Körper K25 ist nach der in Hauptströmungsrichtung letzten Laufradkammer an dem Gehäuseabschlussschild zum Motor hin ausgebildet.

Der Vorkammer VK2 als Gefrierschutz zugeordnet ist ein in einer eigenen Gehäusekammer angeordneter zweiter komprimierbarer Körper K22, dessen bevorzugte Form in Fig. 4 abgebildet ist und welcher in der abgebildeten Form die Vorkammer VK2 über einen großen Winkelbereich umgibt und wasserleitend mit der Vorkammer VK2 verbunden ist. Die wasserleitende Verbindung ist vorzugsweise durch einen oder mehrere Schlitze S22 zwischen der den zweiten komprimierbaren Körper aufnehmenden Kammer und der Vorkammer VK2 gegeben, wobei dieser wenigstens ein Schlitz S22 vorteilhafterweise an dem der Vorkammer VK2 nächsten Wandabschnitt der Kammer KA ausgebildet ist. Hierdurch bleibt der Schlitz KA bei sukzessivem Gefrieren von Wasser in der Pumpe besonders lange eisfrei und kann den Durchtritt von Wasser aus der Vorkammer in die Kammer KA ermöglichen und dadurch den Überdruck im Pumpeninnenraum begrenzen.

Schließlich ist in dem Beispiel nach Fig. 2 noch vorgesehen, dass auch wenigstens einer, vorzugsweise mehreren oder insbesondere allen Laufradkammern der Laufradanordnung eigenständige komprimierbare Körper K23 als Gefrierschutz zugeordnet sind, wobei in der Fig. 2 nur einer dieser dritten Gefrierschutzkörper K23 explizit hervorgehoben und bezeichnet ist.

Der dritte Gefrierschutzkörper K23 ist innerhalb einer Laufradkammer vorteilhafterweise nahe bei der Rotationsachse RA ausgebildet und hierfür vorzugsweise mit dem im Betrieb rotierenden Laufrad verbunden. Durch die der Rotationsachse RA nahe Positionierung des dritten komprimierbaren Körpers K23 befindet sich dieser an einer Position innerhalb der Laufradkammer LK2, welche bei der typischerweise radial von außen nach innen fortschreitenden Vereisung besonders lange eisfrei bleibt, wogegen die radial außen liegenden Verbindungskanäle zwischen einzelnen Stufen der mehrstufigen Laufradanordnung typischerweise wesentlich früher von Vereisung betroffen sind.

Die vorstehend und die in den Ansprüchen angegebenen sowie die den Abbildungen entnehmbaren Merkmale sind sowohl einzeln als auch in verschiedener Kombination vorteilhaft realisierbar. Die Erfindung ist nicht auf die beschriebenen Ausführungsbeispiele beschränkt, sondern im Rahmen fachmännischen Könnens in mancherlei Weise abwandelbar.

## Patentansprüche

1. Gartenpumpe mit untereinander wasserführend verbundenen Teilräumen der Pumpe, welche eine Laufradanordnung mit wenigstens einer ein motorisch angetriebenes Pumpenlaufrad enthaltenden Laufradkammer, eine in Hauptströmungsrichtung stromaufwärts der Laufradanordnung angeordnete Vorkammer und einen im Pumpenbetrieb unter erhöhtem Druck stehendem, stromabwärts der Laufradanordnung angeordneten Druckraum enthalten, sowie mit Gefrierschutzeinrichtungen, welche wenigstens ein Ausgleichsvolumen enthalten, welches mit wenigstens einem der Teilräume bei stillstehendem Antriebsmotor wasserleitend verbunden ist,
wobei wenigstens zwei Teilräume (VK, VK2, DR), welche in Hauptströmungsrichtung durch eine Laufradkammer (LK, LK2) getrennt sind, im Pumpenstillstand jeweils eine eigene wasserleitende Verbindung zu dem wenigstens einen Ausweichvolumen (K11, K12, K21 K22) ohne Einschluss der die Teilräume trennenden Laufradkammer (LK, LK1) aufweisen,
**dadurch gekennzeichnet,**
**dass** ein der Vorkammer zugeordnetes Ausgleichsvolumen (K12) von der Vorkammer (VK) durch eine starre Wand getrennt und eine wasserleitende Verbindung durch eine Öffnung (WO) in der starren Wand gegeben ist,
und **dass** das der Vorkammer (VK) zugeordnete Ausgleichsvolumen (K12) mit dem Druckraum in wasserleitender Verbindung steht, wobei im Pumpenbetrieb die Öffnung (WO) in der starren Wand gegen einen Wasserdurchtritt vom Druckraum in die Vorkammer abgedichtet ist.

2. Gartenpumpe nach Anspruch 1, **dadurch gekennzeichnet, dass** zur Abdichtung ein Rückschlagventil, insbesondere ein Klappenventil vorgesehen ist.

3. Gartenpumpe nach Anspruch 1, **dadurch gekennzeichnet, dass** die Abdichtung durch Anlage eines elastisch komprimierbaren Körpers an der der Vorkammer abgewandten Seite der starren Wand erfolgt.

4. Gartenpumpe nach Anspruch einem der vorhergehenden Ansprüche, **dadurch gekennzeichnet, dass** das wenigstens eine Ausgleichsvolumen als ein elastisch komprimierbarer Körper mit Gaseinschlüssen ausgeführt ist.

5. Gartenpumpe nach einem der Ansprüche 1 bis 4, **dadurch gekennzeichnet, dass** das Ausgleichsvolumen von der Gehäuseaußenwand beabstandet zur Laufradanordnung hin versetzt angeordnet ist.

6. Gartenpumpe nach einem der Ansprüche 1 bis 5, **dadurch gekennzeichnet, dass** die Vorkammer als Jet-Düse (D1, D2) ausgeformt ist, welche mit dem Druckraum (DR) verbunden ist.

7. Gartenpumpe nach einem der Ansprüche 1 bis 6, **dadurch gekennzeichnet, dass** die Laufradanordnung mehrstufig mit mehreren in Hauptströmungsrichtung aufeinander folgenden Laufradkammern ausgebildet ist und dass wenigstens einer der Laufradkammern ein eigenes Ausgleichsvolumen zugeordnet ist.

## Claims

1. Garden pump having pump subdivisions which are connected to one another for water-channelling purposes and contain an impeller arrangement with at least one impeller chamber, which contains a motor-driven pump impeller, also contain an antechamber, which is arranged upstream of the impeller arrangement, as seen in the main flow direction, and further contain a pressure chamber, which is subjected to increased pressure during pump operation and is arranged downstream of the impeller arrangement, and having freeze-protection devices, which contain at least one compensating volume, which is connected in a waterconducting manner to at least one of the subdivisions when the drive motor is at a standstill,
wherein at least two subdivisions (VK, VK2, DR), which are separated in the main flow direction by an impeller chamber (LK, LK2), each have a dedicated water-conducting connection to the at least one escape volume (K11, K12, K21, K22), without inclusion of the subdivision-separating impeller chamber (LK, LK1), when the pump is at a standstill,
**characterized**
**in that** a compensating volume (K12), which is assigned to the antechamber, is separated from the antechamber (VK) by a rigid wall, and there is a waterconducting connection through an opening (WO) in the rigid wall,
and **in that** the compensating volume (K12), which is assigned to the antechamber (VK), is in water-conducting connection with the pressure chamber, wherein, during pump operation, the opening (WO) in the rigid wall is sealed against water passing through from the pressure chamber into the antechamber.

2. Garden pump according to Claim 1, **characterized in that** a non-return valve, in particular a flap valve, is provided for sealing purposes.

3. Garden pump according to Claim 1, **characterized in that** the sealing is achieved by virtue of an elastically compressible body butting against that side of the rigid wall which is directed away from the antechamber.

4. Garden pump according to one of the preceding claims, **characterized in that** the at least one compensating volume is configured in the form of an elastically compressible body with gas inclusions.

5. Garden pump according to one of Claims 1 to 4, **characterized in that** the compensating volume, spaced apart from the outer wall of the housing, is offset in the direction of the impeller arrangement.

6. Garden pump according to one of Claims 1 to 5, **characterized in that** the antechamber is in the form of a jet nozzle (D1, D2), which is connected to the pressure chamber (DR).

7. Garden pump according to one of Claims 1 to 6, **characterized in that** the impeller arrangement is of multistage design with a plurality of impeller chambers following one after the other in the main flow direction, and **in that** at least one of the impeller chambers is assigned a dedicated compensating volume.

## Revendications

1. Pompe de jardin avec des espaces partiels de la pompe en communication de transport d'eau l'un en dessous de l'autre, qui contiennent un agencement de roue mobile avec au moins une chambre de roue mobile contenant une roue mobile de pompe entraînée par un moteur, une préchambre disposée en amont de l'agencement de roue mobile dans la direction d'écoulement principale et une chambre de pression disposée en aval de l'agencement de roue mobile et se trouvant sous haute pression pendant le fonctionnement de la pompe, ainsi qu'avec des dispositifs de protection contre le gel, qui contiennent au moins un volume d'équilibrage, qui est raccordé en communication de transport d'eau à au moins un des espaces partiels lorsque le moteur d'entraînement est à l'arrêt,
dans laquelle au moins deux espaces partiels (VK, VK2, DR), qui sont séparés dans la direction d'écoulement principale par une chambre de roue mobile (LK, LK2), présentent respectivement, lorsque le moteur est à l'arrêt, une connexion de passage d'eau particulière avec ledit au moins un volume d'équilibrage (K11, K12, K21, K22) sans y inclure la chambre de roue mobile (LK, LK1) qui sépare les espaces partiels,
**caractérisée en ce qu'**un volume d'équilibrage (K12) associé à la préchambre est séparé de la préchambre par une paroi rigide et il existe une connexion de passage d'eau à travers une ouverture (WO) dans la paroi rigide, et **en ce que** le volume d'équilibrage (K12) associé à la préchambre (VK) est en communication de passage d'eau avec la chambre de pression, dans laquelle l'ouverture (WO) dans la paroi rigide est obturée de façon étanche contre un passage d'eau de la chambre de pression à la préchambre lorsque la pompe est en fonctionnement.

2. Pompe de jardin selon la revendication 1, **caractérisée en ce qu'**il est prévu une soupape anti-retour, en particulier une soupape à clapet pour assurer l'étanchéité.

3. Pompe de jardin selon la revendication 1, **caractérisée en ce que** l'étanchéité est assurée par l'application d'un corps compressible élastiquement sur le côté de la paroi rigide opposé à la préchambre.

4. Pompe de jardin selon l'une quelconque des revendications précédentes, **caractérisée en ce que** ledit au moins un volume d'équilibrage est constitué par un corps compressible élastiquement avec des poches de gaz.

5. Pompe de jardin selon l'une quelconque des revendications 1 à 4, **caractérisée en ce que** le volume d'équilibrage est disposé à distance de la paroi extérieure du boîtier en décalage vers l'agencement de roue mobile.

6. Pompe de jardin selon l'une quelconque des revendications 1 à 5, **caractérisée en ce que** la préchambre est configurée en buse à jet (D1, D2), qui est raccordée à la chambre de pression (DR).

7. Pompe de jardin selon l'une quelconque des revendications 1 à 6, **caractérisée en ce que** l'agencement de roue mobile est réalisé à plusieurs étages avec plusieurs chambres de roue mobile se succédant dans la direction d'écoulement principale et **en ce qu'**un volume d'équilibrage particulier est associé à au moins une des chambres de roue mobile.
